# EUROPÄISCHE PATENTSCHRIFT

(11) **EP 0 119 951 B1**
(45) Veröffentlichungstag und Bekanntmachung des Hinweises auf die Patenterteilung: **20.11.1986**
(21) Anmeldenummer: 84730022.5
(22) Anmeldetag: 12.03.1984
(51) Int. Cl.: H01R 13/64

(54) **Codierbarer Steckverbinder**
Plug connector with coding means
Connecteur enfichable à codage

(30) Priorität: 21.03.1983 DE 3310136
(43) Veröffentlichungstag der Anmeldung: 26.09.1984
(73) Patentinhaber: SIEMENS AKTIENGESELLSCHAFT, 80333 München (DE)
(72) Erfinder: Meusel, Otto, D-8520 Erlangen (DE); Niebergall, Heribert, Dipl.-Ing., D-8520 Erlangen (DE)

## Beschreibung

Die Erfindung bezieht sich auf einen codierbaren Steckverbinder mit einem ersten und einem zweiten Steckerteil mit derartig angeordneten Codierstücken, dass nur Steckerteile mit aneinander angepasster Anordnung der Codierstücke zusammenfügbar sind, und mit schwenkbarer Halterung des zweiten Steckerteils am ersten Steckerteil, wobei durch eine Schwenkbewegung ein Aneinanderfügen bzw. Voneinanderentfernen der Steckerteile bewirkt wird.

Bei einem bekannten Steckverbinder dieser Art (DE-A-2 849 077) sind die beiden Steckerteile mittels einer Befestigungsnase an dem ersten Steckerteil und mittels eines Befestigungshakens am zweiten Steckerteil miteinander derart verbindbar, dass das zweite Steckerteil schwenkbar am ersten Steckerteil gehalten ist. Voraussetzung für die Verbindung der beiden Steckerteile miteinander ist, dass eine Ausnehmung an der Befestigungsnase zu einem Ansatz an dem Befestigungshaken passt. Eine weiter Codiereinrichtung ist von einem Codierstift am ersten Steckerteil und einer weiteren Ausnehmung am Befestigungshaken des zweiten Steckerteils gebildet.

Bei einem anderen bekannten Steckverbinder (DE-B-2 807 017) sind im Bereich der Kontaktelemente an beiden Steckerteilen an verschiedenen Stellen Codierstücke angebracht. Die Anordnung der Codierstücke ist an beiden Steckerteilen derart aneinander angepasst, dass nur ein Zusammenfügen jeweils gleich codierter Steckerteile möglich ist. Die Vorsprünge bzw. Ausnehmungen der jeweiligen Codierstücke erstrecken sich hierbei in der Ausrichtung der Kontaktelemente, so dass die beiden passenden Steckerteile mit zueinander parallel verlaufenden Frontflächen ineinander gesteckt werden.

Der Erfindung liegt die Aufgabe zugrunde, einen codierbaren Steckverbinder mit einem an einem ersten Steckerteil schwenkbar gelagerten zweiten Steckerteil zu schaffen, der sich hinsichtlich der die Codierung bewirkenden Ausgestaltung kostengünstig herstellen lässt.

Zur Lösung dieser Aufgabe ist bei einem codierbaren Steckverbinder der eingangs genannten Art erfindungsgemäss das zweite Steckerteil auf einer Drehachse des ersten Steckerteils drehbar gelagert, und im Bereich der Drehachse ist jeweils eines der Codierstücke am ersten und am zweiten Steckerteil austauschbar angeordnet; an den parallel zur Drehachse verlaufenden, sich gegenüberliegenden Flächen der beiden Codierstücke sind Ausnehmungen bzw. Vorsprünge angebracht, die beim Schwenken des zweiten Steckerteils um die Drehachse ineinandergreifen.

Der erfindungsgemässe Steckverbinder ist insofern vorteilhaft, als bei ihm der Vorteil einer sicheren Verhinderung des Zusammensteckens nicht zusammengehöriger Steckerteile bereits im Anfangsstadium aufgrund der Anbringung der Codierstücke im Bereich der drehbaren Halterung mit dem Vorteil der Verwendung durchgehend gleicher erster und zweiter Steckerteile verbunden ist, weil zur unterschiedlichen Codierung an jedem Steckerteil nur jeweils ein Codierstück mit jeweils entsprechender Codierung anzubringen ist. Dadurch kann auch ein Austausch der Codierstücke auf einfache Weise vorgenommen werden. Durch die Lagerung des zweiten Steckerteils auf der Drehachse ergibt sich der weitere Vorteil, dass die Schwenkbewegung des zweiten Steckerteils gut geführt erfolgt, so dass Codierstücke mit vergleichsweise engen Toleranzen Anwendung finden können, wodurch die Anzahl der Codiermöglichkeiten bei gleichen Abmessungen relativ hoch ist.

Um ein möglichst dichtes Ineinandergreifen der beiden Codierstücke zu ermöglichen, sind die sich gegenüberliegenden Flächen der Codierstücke zylinder- bzw. hohlzylinderförmig mit der Drehachse als Zylinderachse ausgebildet. Das Codierstück im drehbaren zweiten Steckerteil ist hierbei an der der Drehachse abgewandten Seite zylinderförmig und das am ersten Steckerteil gegenüberliegende zweite Codierstück ist an der dem ersten Codierstück zugewandten Seite hohlzylinderförmig ausgebildet, so dass die beiden sich gegenüberliegenden Flächen bei einer Drehung des zweiten Steckerteils aneinandergleiten können.

Um einen einfachen Austausch der Codierstücke an den Steckerteilen zu ermöglichen, weisen die Codierstücke Befestigungszapfen auf, mit denen sie in entsprechende Ausnehmungen am ersten bzw. zweiten Steckerteil einschnappbar sind.

Die Erfindung wird anhand der Figuren erläutert, wobei
Figur 1 eine Gesamtansicht eines codierbaren Steckverbinders,
Figur 2 eine Teilansicht der Steckerteile im Bereich der Drehachse des zweiten Steckerteils und die
Figuren 3 bis 6 Ansichten der in den Steckerteilen befindlichen Codierstücke darstellen.

In der Figur 1 ist ein Steckverbinder mit einem ersten Steckerteil 1 und einem zweiten Steckerteil 2 dargestellt. Das erste Steckerteil 1 besteht aus einem Halterahmen 3, der über Zapfen 4 an einem Gehäuse eines elektrischen Gerätes 5 befestigt ist, und einem Teil 6, das die Kontaktelemente für die Steckverbindung enthält. Am Halterahmen 3 ist eine Drehachse 7 angebracht, die teilweise von einem Haken 8 des zweiten Steckerteils 2 umgriffen wird. Das zweite Steckerteil 2 weist Kontaktelemente 9 auf, die in ertsprechende Kontaktelemente im Teil 6 des ersten Steckerteils 1 eingreifen.

Weiterhin sind bei der Darstellung nach der Figur 1 Befestigungslöcher 10, 11 zur Aufnahme von Codierstücken 15, 19 - die anhand der Figur 2 näher erläutert werden - am zweiten Steckerteil 2 vorhanden. Am gegenüberliegenden Ende des Steckverbinders befinden sich Teile einer Verriegelungsvorrichtung 12, mittels der die beiden Steckerteile 1 und 2 miteinander verriegelt werden können.

In der Figur 2 ist das Codierstück 15 am zweiten Steckerteil 2 detailliert dargestellt, wobei das Codierstück 15 über Befestigungszapfen 16 und 17 in den Befestigungslöchern 10, 11 des zweiten Steckerteils 2 gehalten ist. An einer Fläche 18 ist das Codierstück 15 derart abgerundet, dass sie einen Teil einer Zylinderfläche mit der Drehachse 7 als Zylinderachse darstellt. Das Codierstück 19 ist als entsprechendes Gegenstück am Steckerteil 1 angebracht. Die dem ersten Codierstück 1 zugewandten Flächen 20 des Codierstücks 19 sind hohlzylinderförmig ausgebildet.

Die Figuren 3 bis 6 zeigen weitere Detaildarstellungen der Codierstücke 15 und 19, wobei insbesondere die Schnittdarstellungen in den Figuren 4 und 6 die Lage der Codierungen auf den Flächen 18 und 20 der Codierstücke 15 und 19 zeigen. Hierbei ist insbesondere ein Vorsprung 21 am Codierstück 15 erkennbar, der in eine entsprechende Ausnehmung 22 am Codierstück 19 beim Zusammenfügen der beiden Steckerteile 1 und 2 eingreift. Die Lage des Vorsprungs 21 bzw. der Ausnehmung 22 wird entsprechend einer bestimmten Codierung vorgegeben, durch die nur jeweils zusammengehörige Steckerteile ineinandergesteckt werden können. Durch einfache Drehung der Codierstücke 15 und 19 um eine Achse 23 kann mit denselben Codierstücken eine weitere Codierung hergestellt werden, ohne hierfür andere Codierstücke herzustellen. Zur Halterung im Steckerteil 1 weist das zweite Codierstück 19 Zapfen 24 auf, die in entsprechende Ausnehmungen am ersten Steckerteil 1 eingreifen.

## Patentansprüche

1. Codierbarer Steckverbinder mit einem ersten (1) und einem zweiten Steckerteil (2) mit derartig angeordneten Codierstücken (15, 19), dass nur Steckerteile mit aneinander angepasster Anordnung der Codierstücke (15, 19) zusammenfügbar sind, und mit schwenkbarer Halterung des zweiten Steckerteils (2) am ersten Steckerteil (1), wobei durch eine Schwenkbewegung ein Aneinanderfügen bzw. Voneinanderentfernen der Steckerteile (1, 2) bewirkt wird, dadurch gekennzeichnet, dass das zweite Steckerteil (2) auf einer Drehachse (7) des ersten Steckerteils (2) drehbar gelagert ist, dass im Bereich der Drehachse (7) jeweils eines der Codierstücke (15, 19) am ersten (1) und am zweiten Steckerteil (2) austauschbar angeordnet ist und dass an den parallel zur Drehachse (7) verlaufenden, sich gegenüberliegenden Flächen (18, 20) der beiden Codierstücke (15, 19) Ausnehmungen (22) bzw. Vorsprünge (21) angebracht sind, die beim Schwenken des zweiten Steckerteils (2) um die Drehachse (7) ineinandergreifen.

2. Steckverbinder nach Anspruch 1, dadurch gekennzeichnet, dass die sich gegenüberliegenden Flächen (18, 20) der Codierstücke (15, 19) zylinder- bzw. hohlzylinderförmig mit der Drehachse (7) als Zylinderachse ausgebildet sind.

3. Steckverbinder nach einem der vorhergehenden Ansprüche, dadurch gekennzeichnet, dass die Codierstücke (15, 19) Befestigungszapfen (16, 17 bzw. 24) aufweisen, mit denen sie in entsprechende Ausnehmungen (10,11) am ersten (1) bzw. zweiten Steckerteil (2) einschnappbar sind.

## Claims

1. A plug connector with coding means, comprising a first (1) and a second plug component (2) which have coding pieces (15, 19) arranged in such a manner that only plug components with a mutually adapted arrangement of the coding pieces (15, 19) can be joined together, and with pivotable support of the second plug component (2) on the first plug component (1), where a swivel motion causes the plug components (1 , 2) to be joined together and removed from one another, characterised in that the second plug component (2) is rotatably mounted on a rotary axis (7) of the first plug component (1), that in the region of the rotary axis (7) one of the coding pieces (15, 19) is respectively arranged on the first (1 ) and on the second plug component (2) so as to be exchangeable, and that on the surfaces (18, 20), which extend parallel to the rotary axis (7) and are opposite to one another, of the two coding pieces (15, 19), are arranged recesses (22) and projections (21), which engage into one another during swivelling of the second plug component (2) about the rotary axis (7).

2. A plug connector as claimed in Claim 1, characterised in that the opposing surfaces (18, 20) of the coding pieces (15,19) are designed so as to be cylindrical or hollow-cylindrical together, with the rotary axis (7) as a cylinder axis.

3. A plug connector as claimed in one of the preceding Claims, characterised in that the coding pieces (15, 19) possess fastening pins (16, 17 and 24), by means of which they can snap into corresponding recesses (10, 11) onthefirst (1) andthe second plug component (2).

## Revendications

1. Connecteur à enfichage, pouvant être codé, comportant une première partie (1) et une seconde partie (2), munies d'éléments de codage (15,19) disposés de telle sorte que seules des parties de connecteur, pour lesquelles les éléments de codage (15,19) sont disposés d'une manière mutuellement adaptée, peuvent être réunies, avec soutien, permettant un pivotement de la seconde partie sur la première partie (1 ) du connecteur, auquel cas un rapprochement et un écartement des parties (1, 2) du connecteur est réalisé au moyen d'un mouvement de pivotement, caractérisé par le fait que la seconde partie (2) du connecteur est montée pivotante sur un axe de rotation (7) de la première partie (1) du connecteur, qu'au voisinage de l'axe de rotation (7), l'un des éléments de codage (15, 19) est monté, de façon à pouvoir être remplacé, respectivement sur la première partie ( 1 ) du connecteur et sur la seconde partie (2) du connecteur et que sur les surfaces (18, 20), qui sont parallèles à l'axe de rotation (7) et se font face, des deux éléments de codage (15, 19), se trouvent ménagés des évidements (22) ou des parties saillantes (21 ), qui s'engagent les unes dans les autres lors du pivotement de la seconde partie (2) du connecteur autour de l'axe de rotation (7).

2. Connecteur à enfichage suivant la revendication 1, caractérisé par le fait que les surfaces (18, 20), qui se font face, des éléments de codage (15, 19) sont réalisées avec une forme de cylindre ou de cylindre creux, dont l'axe coïncide avec l'axe de rotation (7).

3. Connecteur à enfichage suivant l'une des revendications précédentes, caractérisé par le fait que les éléments de codage (15, 19) comportent des tétons de fixation (16, 17 ou 24), à l'aide desquels ils peuvent s'engager par encliquetage brusque dans des évidements correspondants (10, 11) ménagés sur la première partie (1) du connecteur ou sur la seconde partie (2) du connecteur.
